# FASCICULE DE BREVET EUROPEEN

(11) **EP 3 985 168 B1**
(45) Date de publication et mention de la délivrance du brevet: **07.06.2023**
(21) Numéro de dépôt: 21201316.3
(22) Date de dépôt: 06.10.2021
(51) Int. Cl.: D06F 87/00, D06F 73/00, D06F 75/30, D06F 75/20, D06F 75/38

(54) **APPAREIL DE DEFROISSAGE PORTATIF COMPORTANT UN ACCESSOIRE AMOVIBLE**
TRAGBARES DAMPFENTKNITTERUNGSGERÄT MIT ABNEHMBAREM ZUBEHÖR
PORTABLE CREASE REMOVAL DEVICE COMPRISING A REMOVABLE ACCESSORY

(30) Priorité: 16.10.2020 FR 2010647
(43) Date de publication de la demande: 20.04.2022
(73) Titulaire: SEB S.A., 69130 Ecully (FR)
(72) Inventeur: SIBEAUD, Mathilde, 69009 Lyon (FR); MOINE, Olivier, 73100 Aix-les-Bains (FR); PERBET, Victor, 38200 Vienne (FR)
(74) Mandataire: SEB Développement

(56) Documents cités:
- CN-U- 207 498 690
- DE-A1-102018 222 293
- FR-A1- 2 822 480
- GB-A- 2 462 202
- US-A1- 2011 219 646
- US-A1- 2015 128 664
- US-A1- 2017 260 685
- US-A1- 2019 186 072

## Description

### Domaine technique

La présente invention se rapporte au domaine des appareil de défroissage portatif, comportant une poignée et une tête d'émission de vapeur reliée à la poignée, dans lesquels la tête d'émission de vapeur comporte une face de traitement, destinée à venir verticalement en regard d'un vêtement à défroisser, qui est munie d'au moins un orifice de sortie de vapeur et d'une surface chaude. L'invention concerne plus particulièrement un appareil de défroissage comprenant un accessoire destiné à être monté de manière amovible sur la tête.

### Etat de la technique

Il est connu, du document FR2822480, un appareil de défroissage portatif comportant une poignée et une tête d'émission comportant une face de traitement destinée à venir verticalement en regard d'un vêtement à défroisser, la face de traitement comprenant des orifices de sortie de vapeur et une surface chaude destinée à venir au contact du vêtement. L'appareil comporte également un accessoire amovible pouvant être monté sur la face de traitement pour nettoyer ou délustrer un vêtement.

Cependant, un tel accessoire présente l'inconvénient d'être relativement encombrant et de ne proposer qu'une seule fonctionnalité supplémentaire pour le traitement du vêtement.

D'autres états de l'art pertinents sont connus des documents US2011/219646 A, CN207498690 U et DE102018222293 A.

### Résumé de l'invention

La présente invention vise à remédier à cet inconvénient en proposant un appareil de défroissage portatif muni d'un ou plusieurs accessoires amovibles permettant à l'appareil de proposer plusieurs fonctionnalités pour l'entretien d'un vêtement, ou une plus grande longévité, tout en restant peu encombrant et économique à réaliser.

A cet effet, l'invention a pour objet un appareil de défroissage comportant un corps comprenant une poignée et une tête d'émission de vapeur reliée à la poignée, la tête d'émission de vapeur comportant une face de traitement destinée à venir verticalement en regard d'un vêtement à défroisser, la face de traitement comprenant au moins un orifice de sortie de vapeur et une surface chaude destinée à venir au contact du vêtement, l'appareil comportant en outre au moins un accessoire destiné à être monté de manière amovible sur la tête et comprenant une surface de traitement destinée à venir au contact du vêtement, caractérisé en ce que l'accessoire peut être monté selon au moins deux positions sur la tête, l'accessoire comportant une première surface de traitement qui se trouve exposée sur la face de traitement lorsque l'accessoire est monté selon l'une des deux positions et comportant une deuxième surface de traitement qui se trouvent exposée sur la face de traitement lorsque l'accessoire est monté selon l'autre des deux positions.

Lorsque les deux surfaces de traitement sont identiques, un tel accessoire présente l'avantage d'offrir une plus grande longévité, notamment lorsque la surface de traitement est sensible à l'usure.

Lorsque les deux surfaces de traitement sont différentes, cela permet avec un même accessoire de proposer deux fonctionnalités différentes.

L'appareil peut en outre présenter une ou plusieurs des caractéristiques suivantes, prises seules ou en combinaison.

Selon une caractéristique avantageuse de l'invention, la première surface de traitement et la deuxième surface de traitement sont disposées sur deux faces opposées de l'accessoire, l'accessoire pouvant être monté de façon réversible sur la tête.

Par accessoire réversible, on entend qu'il peut être monté dans un sens ou dans l'autre de manière à laisser apparaitre l'une ou l'autre des surfaces de traitement.

Selon une caractéristique avantageuse de l'invention, la première surface de traitement et la deuxième surface de traitement présentent des états de surfaces et/ou des matériaux différents.

A titre d'exemple la surface de traitement pourra être constituée d'une plaque métallique, d'une surface en caoutchouc ou d'un textile de type velours, microfibres etc....

Selon une caractéristique avantageuse de l'invention, la surface chaude est disposée à l'extrémité d'une protubérance en saillie et l'accessoire comprend une ouverture traversante qui vient s'engager autour de ladite protubérance.

Une telle caractéristique présente l'avantage d'offrir une très bonne ergonomie de montage/démontage de l'accessoire sur la tête.

Selon une caractéristique avantageuse de l'invention, le corps comprend une surface périphérique qui s'étend au pied de la protubérance et sur laquelle la première surface de traitement ou la deuxième surface de traitement vient prendre appui lorsque l'accessoire est monté sur la tête d'émission de vapeur.

Une telle caractéristique permet d'avoir une bonne stabilité de l'accessoire sur la tête et un bon transfert thermique par conduction entre l'accessoire et la tête d'émission de vapeur.

Selon une caractéristique avantageuse de l'invention, la surface chaude est en contact thermique avec un corps chauffant ménagé dans la tête.

Une telle caractéristique permet le chauffage de la surface chaude par conduction thermique avec le corps chauffant.

Selon une caractéristique avantageuse de l'invention, le corps chauffant renferme une chambre de vaporisation.

Une telle caractéristique permet d'utiliser le même corps chauffant pour chauffer la surface chaude et pour produire de la vapeur.

Selon une caractéristique avantageuse de l'invention, la surface chaude est métallique.

Selon une caractéristique avantageuse de l'invention, la surface périphérique s'étend parallèlement à la surface chaude.

Selon une caractéristique avantageuse de l'invention, la première surface de traitement ou la deuxième surface de traitement s'étend sensiblement dans le plan de la surface chaude lorsque l'accessoire est monté sur la tête.

Ainsi la surface de traitement de l'accessoire et la surface chaude viennent simultanément au contact du vêtement à traiter lorsque l'appareil est appliqué contre un vêtement.

Selon une caractéristique avantageuse de l'invention, l'appareil comporte un dispositif de fixation permettant de maintenir l'accessoire sur la tête.

Selon une caractéristique avantageuse de l'invention, le dispositif de fixation comporte des moyens magnétiques assurant le maintien de l'accessoire sur la face de traitement.

Une telle caractéristique présente l'avantage d'assurer un bon maintien de l'accessoire tout en offrant une très bonne ergonomie d'utilisation.

Selon une caractéristique avantageuse de l'invention, le corps comporte au moins un aimant disposé derrière la surface périphérique.

### Brève description des figures

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
[Fig 1] La figure 1 est une une vue en perspective d'un appareil selon un mode de réalisation particulier de l'invention équipé de son accessoire ;
[Fig 2] La figure 2 est une vue en perspective de l'appareil de la figure 1 sur laquelle l'accessoire est illustré démonté du corps de l'appareil ;
[Fig 3] La figure 3 est une vue de côté de l'appareil de la figure 1 démuni de son accessoire ;
[Fig 4] La figure 4 est une vue en coupe longitudinale de l'appareil de la figure 1 ;
[Fig 5] La figure 5 est une vue en perspective éclatée du corps chauffant équipant l'appareil de la figure 1 ;
[Fig 6] La figure 6 est une vue en perspective éclatée de l'accessoire équipant l'appareil de la figure 1 ;
[Fig 7] La figure 7 est une autre vue en perspective éclatée de l'accessoire équipant l'appareil de la figure 1 ;

Seuls les éléments nécessaires à la compréhension de l'invention ont été représentés. Pour faciliter la lecture des dessins, les mêmes éléments portent les mêmes références d'une figure à l'autre.

On notera que dans ce document, les termes "horizontal", "vertical", "inférieur", "supérieur", « haut », « bas », "avant", "arrière", « longitudinal », « transversal », employés pour décrire l'appareil font référence à cet appareil lorsqu'il repose à plat sur son embase.

La figure 1 représente un appareil de défroissage comportant un corps présentant un boîtier portatif en matière plastique comprenant une embase 1 surmontée d'une poignée 2 et d'une tête 3 d'émission de vapeur, l'embase 1 comprenant une face inférieure plane sur laquelle l'appareil de défroissage peut venir reposer stablement dans une position sensiblement verticale.

L'embase 1 de l'appareil de défroissage comporte un cordon 10 d'alimentation électrique permettant son raccordement à un réseau électrique domestique, et la tête 3 d'émission de vapeur comporte une face arrière munie d'un bouton 12 (visible sur la figure 4) permettant de mettre sous tension l'appareil de défroissage.

L'embase 1 renferme une pompe 4 électrique, visible sur la figure 4, dont le fonctionnement est commandé au moyen d'une gâchette 5 disposée au sommet de la poignée 2, la gâchette 5 actionnant, de manière connue en soi, un interrupteur relié à une carte électronique de pilotage de la pompe 4, non représentés sur les figures. La pompe 4 est alimentée en liquide par un réservoir 11 ménagé dans l'embase 1, ce réservoir 11 étant avantageusement amovible de l'appareil de défroissage pour faciliter son remplissage.

La tête 3 d'émission de vapeur présente une forme élancée s'étendant transversalement à la direction longitudinale de la poignée 2 et comporte une extrémité longitudinale munie d'une face de traitement 30 destinée à venir verticalement en regard d'un vêtement à défroisser.

Conformément aux figures 1 à 3, la face de traitement 30 comporte une protubérance 34 qui fait saillie sur le corps et qui comprend une extrémité supportant une surface chaude 31, de préférence métallique et de forme oblongue.

La protubérance 34 comporte également une série d'orifices de sortie de vapeur 33 disposés dans le fond d'une rainure ménagée au voisinage du pourtour de la protubérance 34. La protubérance 34 occupe avantageusement une position centrale sur la face de traitement 30 et présente une forme légèrement tronconique. La face de traitement 30 présente, au pied de la protubérance 34, une surface périphérique 32 qui s'étend parallèlement à la surface chaude 31 et forme un épaulement s'étendant jusqu'en bordure du corps de la tête 3.

De manière préférentielle, la surface périphérique 32 est réalisée par une pièce métallique qui est rapportée à l'extrémité de la tête 3 et qui est en contact thermique avec un corps chauffant 6, visible sur les figures 4 et 5, ménagé à l'intérieur de la tête 3.

Le corps chauffant 6 présente une forme générale en parallélépipède rectangle et comprend, de manière connue en soi, une fonderie, par exemple en aluminium, et un élément résistif chauffant 60, tel qu'une résistance électrique, cintré en U et intégré dans la fonderie.

Le corps chauffant 6 comprend une face avant venant au contact thermique de la surface chaude 31, l'extrémité avant du corps chauffant 6 s'étendant à l'intérieur de la protubérance 34. De cette manière, la surface chaude 31 est chauffée par conduction thermique au travers de la protubérance 34.

Le corps chauffant 6 comporte également un couvercle 61 qui repose, de manière étanche, sur la fonderie, et une chambre de vaporisation instantanée 63 délimitée par la fonderie et le couvercle 61. La fonderie comporte plus particulièrement une paroi périphérique sur laquelle repose le couvercle 61 et qui délimite latéralement la chambre de vaporisation instantanée 63.

Avantageusement, l'alimentation de l'élément résistif chauffant 60 est régulée au moyen d'un thermostat 9 (visible sur la figure 4) autour d'une température de consigne, mesurée au centre de la chambre de vaporisation instantanée 63, par exemple comprise entre 110°C et 150°C.

Le couvercle 61 comporte deux orifices d'injection d'eau 68A débouchant dans la chambre de vaporisation instantanée 63 au voisinage de l'extrémité avant de cette dernière, les deux orifices d'injection d'eau 68A étant reliés à la pompe 4 par l'intermédiaire d'un conduit d'acheminement de fluide (non représenté sur les figures).

La chambre de vaporisation instantanée 63 comporte une paroi de fond formant une surface de vaporisation sur laquelle le liquide injecté via les deux orifices d'injection d'eau 68A est vaporisé et comporte un passage 65 pour la sortie de vapeur prévue sur la paroi périphérique, à l'opposé de la face de traitement 30.

L'appareil de défroissage comporte en outre plusieurs parois de déviation 69 s'étendant dans la chambre de vaporisation instantanée 63 entre la zone où est injectée l'eau sur la paroi de fond et le passage 65 pour la sortie de la vapeur. Ces parois de déviation 69 forment des chicanes configurées pour dévier le flux de vapeur généré dans la chambre de vaporisation instantanée 63 et retenir les éventuelles gouttelettes d'eau pouvant être transportées par le flux de vapeur.

Le corps chauffant 6 comporte également un circuit de distribution de vapeur 66 dans lequel est destiné à s'écouler le flux de vapeur provenant de la chambre de vaporisation instantanée 63. Selon le mode de réalisation représenté sur les figures, le circuit de distribution de vapeur 66 est disposé autour de la chambre de vaporisation instantanée 63.

Le circuit de distribution de vapeur 66 est relié fluidiquement d'une part à la chambre de vaporisation instantanée 63 via le passage 65 pour la sortie de la vapeur, et d'autre part aux orifices de sortie de vapeur 33 via des conduits 36 prévus dans la face avant du corps chauffant 6. Le circuit de distribution de vapeur 66 est ainsi configuré pour alimenter en vapeur les orifices de sortie de vapeur 33. En particulier, la vapeur sortant de la chambre de vaporisation instantanée 63 par le passage 65 peut s'écouler dans le circuit de distribution de vapeur 66, de part et d'autre de la chambre de vaporisation instantanée 63 pour être ensuite diffusée au travers des conduits, ces derniers débouchant dans une chambre de distribution 35 ménagée en amont des orifices de sortie de vapeur 33 visible sur la figure 4.

Plus particulièrement selon l'invention et conformément aux figures 1 et 2, l'appareil comporte un ou plusieurs accessoires 7 destinés à être monté de manière amovible contre la surface périphérique 32 de la tête 3, chaque accessoire 7 présentant une ouverture traversante 70 adaptée pour permettre le passage de la protubérance 34 lorsque l'accessoire 7 repose contre la surface périphérique 32.

L'accessoire 7 présente avantageusement une forme oblongue dont le contour externe épouse la forme du contour externe du corps de la tête 3, l'ouverture traversante 70 étant disposée en position centrale et présentant une forme épousant la forme du contour externe de la protubérance 34 de manière à ce que l'insertion de la protubérance 34 dans l'ouverture traversante 70 assure le centrage de l'accessoire 7 sur la tête 3.

Conformément aux figures 6 et 7, l'accessoire 7 comporte un corps central 71 en matière plastique comprenant quatre inserts métalliques 72, répartis de part et d'autre de l'ouverture traversante 70, et comporte un premier flasque 73 et un deuxième flasque 74 qui viennent se clipser sur deux faces opposées du corps central 71 de l'accessoire 7, en venant masquer les inserts métalliques 72.

De manière préférentielle, le premier flasque 73 est recouvert d'un premier revêtement qui définit une première surface de traitement 75 et le deuxième flasque 74 est recouvert d'un deuxième revêtement, de préférence différent du premier revêtement, qui définit une deuxième surface de traitement 76.

Dans l'exemple illustré sur les figures, la première surface de traitement 75 est une plaque métallique qui est apposée sur la face externe du premier flasque 73. La plaque métallique est avantageusement fixée par des pattes 75A qui sont repliées derrière le premier flasque 73. La deuxième surface de traitement 76 est un textile, tel un velours ou une microfibre, qui est apposée sur la face externe du deuxième flasque 74. Le textile est fixé à l'aide de deux bagues de maintien 76A,76B qui sont respectivement rapportées au niveau du bord périphérique et de l'ouverture traversante 70 du deuxième flasque 74.

De manière préférentielle, et comme cela est bien visible sur la figure 3, l'épaisseur de l'accessoire 7 correspondant sensiblement à la hauteur de la protubérance 34 de manière à ce que l'une des surfaces de traitement 75, 76 vienne dans le prolongement de la surface chaude 31 lorsque l'autre surface de traitement 76, 75 de l'accessoire 7 repose en appui contre la surface périphérique 32 de la tête 3.

Afin d'assurer un maintien magnétique du ou des accessoires 7 sur la tête 3, la tête 3 comprend quatre aimants 37 disposés derrière la surface périphérique 32, et illustrés en pointillés sur la figure 2, les aimants 37 étant disposés de manière à venir en regard des inserts métalliques 72 portés par l'accessoire 7 lorsque ce dernier est mis en place sur la tête 3.

L'appareil ainsi réalisé présente l'avantage de posséder un accessoire 7 qui est très ergonomique à mettre en place et à retirer la tête 3 de l'appareil.

En effet, l'utilisateur peut mettre en place l'accessoire 7 sur la tête 3 simplement en alignant la protubérance 34 avec l'ouverture traversante 70 de l'accessoire 7, et en engageant l'accessoire 7 sur la tête 3 de manière à venir appliquer l'une des surfaces de traitement 75, 76 contre la surface périphérique 32.

Lorsque l'accessoire 7 est disposé dans cette position, les aimants 37 de la tête 3 exercent une attraction magnétique sur les inserts métalliques 72 de sorte que l'accessoire 7 est maintenu en position sur la tête 3.

L'utilisateur peut alors utiliser l'appareil en actionnant la gâchette 5 de l'appareil, pour provoquer la mise en marche de la pompe 4 et l'envoi d'eau dans la chambre de vaporisation 63, provoquant la sortie de vapeur par les orifices de sortie de vapeur 33.

Lors de cette utilisation, l'accessoire 7 présente alors une surface de traitement 75, 76 qui est disposée tout autour de la surface chaude 31 et des orifices de sortie de vapeur 33 de sorte que la surface de traitement 75, 76 procure la même efficacité de traitement quel que soit le sens de déplacement de la tête 3 parallèlement au vêtement.

De plus, l'utilisateur à la possibilité de choisir, parmi les deux surfaces de traitement 75, 76 de l'accessoire, celle qu'il va utiliser pour traiter son vêtement. Ainsi, il peut choisir de mettre l'accessoire 7 sur la tête 3 de telle sorte que ce soit la première surface de traitement 75 ou la deuxième surface de traitement 76 qui se retrouve exposée autour de la surface chaude 31.

Ainsi, s'il dispose l'accessoire 7 de telle sorte que la première surface de traitement 75 se trouve appliquée contre la surface périphérique 32, alors la deuxième surface de traitement 76 va se retrouver être la surface active qui va venir au contact du vêtement. A l'inverse, lorsque l'utilisateur dispose l'accessoire 7 de telle sorte que la deuxième surface de traitement 76 se trouve appliquée contre la surface périphérique 32, alors la première surface de traitement 75 va se retrouver être la surface active qui va venir au contact du vêtement.

Un tel appareil présente donc l'avantage, avec un nombre d'accessoires 7 limité, de proposer une plus grande diversité de surfaces de traitement.

En particulier, lorsque l'utilisateur dispose l'accessoire 7 de telle sorte que la première surface de traitement 75, constituée par la plaque métallique, se trouve orientée en direction du vêtement à traiter, l'appareil bénéficie de toute la surface de la plaque métallique de l'accessoire 7, en plus de surface chaude 31, pour venir chauffer le vêtement, la surface métallique de l'accessoire 7 se trouvant alors chauffée par rayonnement et par conduction thermique avec la protubérance 34 et la surface périphérique 32 .

A l'inverse, lorsque l'utilisateur dispose l'accessoire 7 de telle sorte que la deuxième surface de traitement 76, constituée par une surface textile, se trouve orientée en direction du vêtement à traiter, l'appareil peut être utilisé en bénéficiant des propriétés de cette surface pour venir agir sur le vêtement.

Si cette surface est constituée par un velours, ce dernier exercera une traction sur le vêtement, lors du déplacement latéral de la tête de défroissage le long du vêtement, qui contribuera à améliorer la performance de défroissage.

Si cette surface est constituée par une microfibre, cette dernière présentera l'avantage d'être très efficace pour enlever la poussière ou les saletés qui peuvent être accrochées à un vêtement.

On obtient ainsi un appareil qui permet la réalisation de différents types de travaux de façon optimisée tout en présentant un encombrement et un cout réduit, du fait du faible nombre d'accessoires accompagnant l'appareil.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, l'appareil pourra également comprendre plusieurs accessoires avec des surfaces de traitement différentes. A titre d'exemple, l'appareil pourra comprendre un premier accessoire avec une première surface de traitement constituée d'un velours et une deuxième surface de traitement constituée d'une microfibre. L'accessoire pourra également comporter un deuxième accessoire pour lesquelles les deux faces de traitement sont identiques et sont, par exemple, constituée par une plaque métallique

Dans une variante de réalisation non représentée, l'accessoire pourra également être fixé sur la tête par un autre moyen de fixation que des moyens magnétiques, par exemple par clipsage.

Dans une variante de réalisation non représentée, la surface chaude pourra également posséder son propre élément résistif, indépendant de la résistance chauffante du corps chauffant renfermant la chambre de vaporisation.

## Revendications

1. Appareil de défroissage comportant un corps comprenant une poignée (2) et une tête (3) d'émission de vapeur reliée à la poignée (2), la tête (3) d'émission de vapeur comportant une face de traitement (30) destinée à venir verticalement en regard d'un vêtement à défroisser, la face de traitement (30) comprenant au moins un orifice de sortie de vapeur (33) et une surface chaude (31) destinée à venir au contact du vêtement, l'appareil comportant en outre au moins un accessoire (7) destiné à être monté de manière amovible sur la tête (3) et comprenant une surface de traitement destinée à venir au contact du vêtement, l'accessoire (7) pouvant être monté selon au moins deux positions sur la tête (3) et comportant une première surface de traitement (75) qui se trouve exposée sur la face de traitement (30) lorsque l'accessoire (7) est monté selon l'une des deux positions, et comportant une deuxième surface de traitement (76) qui se trouve exposée sur la face de traitement (30) lorsque l'accessoire (7) est monté selon l'autre des deux positions, **caractérisé en ce que** la première surface de traitement (75) et la deuxième surface de traitement (76) présentent des états de surfaces et/ou des matériaux différents.

2. Appareil de défroissage selon la revendication 1, **caractérisé en ce que** la première surface de traitement (75) et la deuxième surface de traitement (76) sont disposées sur deux faces opposées de l'accessoire (7), l'accessoire (7) pouvant être monté de façon réversible sur la tête (3).

3. Appareil de défroissage selon l'une quelconque des revendications 1 à 2, **caractérisé en ce que** la surface chaude (31) est disposée à l'extrémité d'une protubérance (34) en saillie et **en ce que** l'accessoire (7) comprend une ouverture traversante (70) qui vient s'engager autour de ladite protubérance (34).

4. Appareil de défroissage selon la revendication 3, **caractérisé en ce que** le corps comprend une surface périphérique (32) qui s'étend au pied de la protubérance (34) et sur laquelle la première surface de traitement (75) ou la deuxième surface de traitement (76) vient prendre appui lorsque l'accessoire (7) est monté sur la tête (3) d'émission de vapeur.

5. Appareil de défroissage selon la revendication 4, **caractérisé en ce que** la surface périphérique (32) s'étend parallèlement à la surface chaude (31).

6. Appareil de défroissage selon l'une quelconque des revendications 1 à 5, **caractérisé en ce que** la surface chaude (31) est en contact thermique avec un corps chauffant (6) ménagé dans la tête (3).

7. Appareil de défroissage selon la revendication 6, **caractérisé en ce que** le corps chauffant (6) renferme une chambre de vaporisation (63).

8. Appareil de défroissage selon l'une quelconque des revendications 1 à 7, **caractérisé en ce que** la surface chaude (31) est métallique.

9. Appareil de défroissage selon l'une quelconque des revendications 1 à 8, **caractérisé en ce que** la première surface de traitement (75) ou la deuxième surface de traitement (76) s'étend sensiblement dans le plan de la surface chaude (31) lorsque l'accessoire (7) est monté sur la tête (3).

10. Appareil de défroissage selon l'une quelconque des revendications 1 à 9, **caractérisé en ce qu'**il comporte un dispositif de fixation (37, 72) permettant de maintenir l'accessoire (7) sur la tête (3).

11. Appareil de défroissage selon la revendication 10, **caractérisé en ce que** le dispositif de fixation (37, 72) comporte des moyens magnétiques assurant le maintien de l'accessoire (7) sur la face de traitement (30).

12. Appareil de défroissage selon la revendication 11, **caractérisé en ce que** le corps comporte au moins un aimant disposé derrière la surface périphérique (32).

## Patentansprüche

1. Entknitterungseinrichtung, die einen Körper umfasst, der einen Griff (2) und einen Kopf (3) zur Ausgabe von Dampf umfasst, der mit dem Griff (2) verbunden ist, wobei der Kopf (3) zur Ausgabe von Dampf eine Behandlungsseite (30) umfasst, die dazu bestimmt ist, vertikal gegenüber ein zu entknitterndes Kleidungsstück zu gelangen, wobei die Behandlungsseite (30) mindestens eine Dampfaustrittsöffnung (33) und eine warme Oberfläche (31) umfasst, die dazu bestimmt ist, in Kontakt mit dem Kleidungsstück zu gelangen, wobei die Einrichtung weiter mindestens ein Zubehör (7) umfasst, das dazu bestimmt ist, abnehmbar am Kopf (3) montiert zu werden, und eine Behandlungsoberfläche umfasst, die dazu bestimmt ist, in Kontakt mit dem Kleidungsstück zu gelangen, wobei das Zubehör (7) in mindestens zwei Positionen am Kopf (3) montiert werden kann, und eine erste Behandlungsoberfläche (75) umfasst, die sich auf der Behandlungsseite (30) ausgesetzt befindet, wenn das Zubehör (7) in einer der beiden Positionen montiert ist, und eine zweite Behandlungsoberfläche (76) umfasst, die sich auf der Behandlungsseite (30) ausgesetzt befindet, wenn das Zubehör (7) in der anderen der beiden Positionen montiert ist, **dadurch gekennzeichnet, dass** die erste Behandlungsoberfläche (75) und die zweite Behandlungsoberfläche (76) unterschiedliche Oberflächenbeschaffenheiten und/oder Materialien aufweisen.

2. Entknitterungseinrichtung nach Anspruch 1, **dadurch gekennzeichnet, dass** die erste Behandlungsoberfläche (75) und die zweite Behandlungsoberfläche (76) auf zwei gegenüberliegenden Seiten des Zubehörs (7) angeordnet sind, wobei das Zubehör (7) umkehrbar auf dem Kopf (3) montiert werden kann.

3. Entknitterungseinrichtung nach einem der Ansprüche 1 bis 2, **dadurch gekennzeichnet, dass** die warme Oberfläche (31) am Ende eines Vorsprungs (34) hervorstehend angeordnet ist, und dadurch, dass das Zubehör (7) eine Durchgangsöffnung (70) umfasst, die um den Vorsprung (34) herum eingreift.

4. Entknitterungseinrichtung nach Anspruch 3, **dadurch gekennzeichnet, dass** der Körper eine Umfangsoberfläche (32) umfasst, die sich am Fuße des Vorsprungs (34) erstreckt, und an der sich die erste Behandlungsoberfläche (75) oder die zweite Behandlungsoberfläche (76) anliegt, wenn das Zubehör (7) auf dem Kopf (3) zur Ausgabe von Dampf montiert ist.

5. Entknitterungseinrichtung nach Anspruch 4, **dadurch gekennzeichnet, dass** sich die Umfangsoberfläche (32) parallel zur warmen Oberfläche (31) erstreckt.

6. Entknitterungseinrichtung nach einem der Ansprüche 1 bis 5, **dadurch gekennzeichnet, dass** die warme Oberfläche (31) in Wärmekontakt mit dem Heizkörper (6) ist, der in dem Kopf (3) eingearbeitet ist.

7. Entknitterungseinrichtung nach Anspruch 6, **dadurch gekennzeichnet, dass** der Heizkörper (6) eine Verdampfungskammer (63) einschließt.

8. Entknitterungseinrichtung nach einem der Ansprüche 1 bis 7, **dadurch gekennzeichnet, dass** die warme Oberfläche (31) metallisch ist.

9. Entknitterungseinrichtung nach einem der Ansprüche 1 bis 8, **dadurch gekennzeichnet, dass** sich die erste Behandlungsoberfläche (75) oder die zweite Behandlungsoberfläche (76) im Wesentlichen in der Ebene der warmen Oberfläche (31) erstreckt, wenn das Zubehör (7) auf dem Kopf (3) montiert ist.

10. Entknitterungseinrichtung nach einem der Ansprüche 1 bis 9, **dadurch gekennzeichnet, dass** sie eine Befestigungsvorrichtung (37, 72) umfasst, die es ermöglicht, das Zubehör (7) auf dem Kopf (3) festzuhalten.

11. Entknitterungseinrichtung nach Anspruch 10, **dadurch gekennzeichnet, dass** die Befestigungsvorrichtung (37, 72) magnetische Mittel umfasst, die für den Halt des Zubehörs (7) auf der Behandlungsseite (30) sorgen.

12. Entknitterungseinrichtung nach Anspruch 11, **dadurch gekennzeichnet, dass** der Körper mindestens einen Magneten umfasst, der hinter der Umfangsoberfläche (32) angeordnet ist.

## Claims

1. Smoothing apparatus comprising a body including a handle (2) and a steam emission head (3) connected to the handle (2), the steam emission head (3) comprising a treatment face (30) intended to vertically face a garment to be smoothed, the treatment face (30) comprising at least one steam outlet (33) and a hot surface (31) intended to come into contact with the garment, the apparatus further comprising at least one accessory (7) intended to be removably mounted on the head (3) and comprising a treatment surface intended to come into contact with the garment, the accessory (7) being mountable in at least two positions on the head (3) and comprising a first treatment surface (75) which is exposed on the treatment face (30) when the accessory (7) is mounted in one of the two positions, and comprising a second treatment surface (76) which is exposed on the treatment face (30) when the accessory (7) is mounted in the other of the two positions, **characterised in that** the first treatment surface (75) and the second treatment surface (76) have different surface conditions and/or materials.

2. Smoothing apparatus according to claim 1, **characterised in that** the first treatment surface (75) and the second treatment surface (76) are arranged on two opposite sides of the accessory (7), the accessory (7) being reversibly mountable on the head (3).

3. Smoothing apparatus according to any of claims 1 to 2, **characterised in that** the hot surface (31) is arranged at the end of a projecting protrusion (34) and **in that** the accessory (7) comprises a through-opening (70) which engages around said protrusion (34).

4. Smoothing apparatus according to claim 3, **characterised in that** the body comprises a peripheral surface (32) which extends to the foot of the protuberance (34) and which the first treatment surface (75) or the second treatment surface (76) abuts when the accessory (7) is mounted on the steam emission head (3).

5. Smoothing apparatus according to claim 4, **characterised in that** the peripheral surface (32) extends parallel to the hot surface (31).

6. Smoothing apparatus according to any of claims 1 to 5, **characterised in that** the hot surface (31) is in thermal contact with a heating body (6) provided in the head (3).

7. Smoothing apparatus according to claim 6, **characterised in that** the heating body (6) encloses a vaporisation chamber (63).

8. Smoothing apparatus according to any of claims 1 to 7, **characterised in that** the hot surface (31) is metallic.

9. Smoothing apparatus according to any of claims 1 to 8, **characterised in that** the first treatment surface (75) or the second treatment surface (76) extends substantially in the plane of the hot surface (31) when the accessory (7) is mounted on the head (3).

10. Smoothing apparatus according to any of claims 1 to 9, **characterised in that** it comprises an attachment device (37, 72) for retaining the accessory (7) on the head (3).

11. Smoothing apparatus according to claim 10, **characterised in that** the attachment device (37, 72) comprises magnetic means which retain the accessory (7) on the treatment face (30).

12. Smoothing apparatus according to claim 11, **characterised in that** the body comprises at least one magnet arranged behind the peripheral surface (32).
